# EUROPÄISCHE PATENTSCHRIFT

(11) **EP 1 985 763 B1**
(45) Veröffentlichungstag und Bekanntmachung des Hinweises auf die Patenterteilung: **18.01.2012**
(21) Anmeldenummer: 07405125.1
(22) Anmeldetag: 24.04.2007
(51) Int. Cl.: E02B 3/10

(54) **Hochwasserschutzsystem**
Flood protection system
Système de protection contre les crues

(43) Veröffentlichungstag der Anmeldung: 29.10.2008
(73) Patentinhaber: Aeschlimann Hochwasserschutz AG, 4800 Zofingen (CH)
(72) Erfinder: Aeschlimann, Heinz, 4800 Zofingen AG (CH)
(74) Vertreter: EGLI-EUROPEAN PATENT ATTORNEYS

(56) Entgegenhaltungen:
- WO-A1-2004/099509
- DE-A1- 3 429 190
- FR-A1- 2 865 483
- GB-A- 2 269 618
- US-A- 5 536 111
- US-A1- 2003 161 688
- US-B1- 6 394 705

## Beschreibung

Die Erfindung betrifft ein Hochwasserschutzsystem nach dem Oberbegriff des Anspruchs 1. US-B-6 394 705 offenbart ein solches Hochwasserschutzsystem.

Als eine der Auswirkung der derzeit zu beobachtenden globalen Klimaänderungen haben in den vergangenen Jahren Häufigkeit und Ausmaß von Hochwasserereignissen deutlich zugenommen. In den potenziell hochwassergefährdeten Gebieten konzentriert sich somit ein enormes Schadenspotenzial. Versagen bei extremen Hochwasserereignissen die bisher bekannten Schutzstrategien, wie beispielsweise Deiche oder Minderung des Hochwasserabflusses, kumulieren hier die volkswirtschaftlichen und die individuellen Schäden.

Zur Aufhöhung von Deichen oder als Begrenzung eines zur Hochwasserableitung geschaffenen Gerinnes werden bisher hauptsächlich Sandsäcke aus natürlichen oder synthetischen Fasern oder Folien verwendet. Die gewebten Säcke und ihre Sandfüllung sowie die Verbindungsbereiche der einzelnen Säcke zueinander, sind aber nicht dicht, so dass hinter dem Schutzwall noch Sickerwasser verläuft welches ebenfalls beseitigt werden muss. Füllen, Verteilen und Verlegen von diesen konventionellen Sandsäcken ist sehr personalintensiv und anstrengend.

Aufgabe der vorliegenden Erfindung ist es daher, ein Hochwasserschutzsystem bereitzustellen, welches einfach aufgebaut, leicht zu handhaben und darüber hinaus äußerst effektiv und wasserdicht ausgebildet ist.

Erfindungsgemäß wird diese Aufgabe durch ein Hochwasserschutzsystem mit den Merkmalen des Anspruchs 1 gelöst, bei dem ein Dichtelement vorgesehen ist, mit dem ein zwischen den zusammengefügten Bauteilen entstehender Spalt bzw. der zwischen zwei Bauteilen entstehende Verbindungsbereich zumindest bereichsweise abgedichtet werden kann wobei das Dichtelement als aufblasbarer Schlauch ausgebildet ist. Die Erfindung löst damit gleich zwei aus dem Stand der Technik bekannte Probleme. Zum einen ist das Hochwasserschutzsystem bedingt durch die Beschaffenheit der Bauelemente selber bereits Wasserdicht ausgebildet und zum anderen kann der Verbindungsbereich zwischen zwei Bauelementen mit Hilfe des Dichtelements so abgedichtet werden, dass das Hochwasserschutzsystem eine umfänglich wasserdichte Ausgestaltung aufweist. Die Bildung erhöhter Mengen Sickerwasser hinter der Schutzwand kann somit sicher vermieden werden wodurch ein besonders effizienter Hochwasserschutz realisiert werden kann. Die Länge der Hochwasserschutzwand ist beliebig erweiterbar. Ebenso ist denkbar die Bauelemente so auszugestalten das sich die Hochwasserschutzwand nicht nur in ihrer Länge erweitern lässt, sondern auch die Höhe der Schutzwand nach gleichem Funktionsprinzip erweitert werden kann.

Eine erste Ausführungsform sieht vor, dass die Verbindungsmittel formkomplementär zueinander ausgebildet sein können, wodurch ein besonders sicherer Sitz der Bauelemente zueinander gewährleistet werden kann. Formkomplementär bedeutet, dass die Verbindungsmittel im Wesentlichen die gleiche Querschnittsgeometrie aufweisen und so ausgebildet sind, dass sich durch zusammenfügen bzw. zusammensetzen einfach und schnell ein effektiver Hochwasserschutz mit Hilfe zumindest zweier Bauteile errichten lässt.

Dabei kann vorgesehen sein, dass jedes Bauelement mindestens ein auf einer der Flankenflächen des Bauelements vorgesehenes females Anschlussteil und mindestens ein auf der jeweils anderen Flankenfläche vorgesehenes maskulines Anschlussteil umfasst. Jedes Bauelement, welches bevorzugt, jedoch keinesfalls zwingend, einstückig hergestellt ist, weist also beide zur Verbindung notwendigen Anschlussteile auf. Es ist jedoch auch denkbar, dass das Bauelement, zur Bildung von Abschluss- oder Eckstücken, nur ein Anschlussteil umfasst und auf der jeweils anderen Flankenfläche gerade bzw. ohne Anschlussteil ausgebildet ist.

Ferner kann vorgesehen sein, dass das female Anschlussteil als Ausnehmung im Bereich der entsprechenden Flankenfläche und das maskuline Anschlussteil als in die Ausnehmung einbringbarer, von der entsprechenden Flankenfläche abstehender Ansatz ausgebildet ist. Dies hat den Vorteil, dass das Bauelement bevorzugt als einstückiger, aus Kunststoff gefertigter Gußkörper (z.B. als ein Rotationsgusskörper) gefertigt werden kann, wodurch die Kosten für die Realisierung eines entsprechenden Hochwasserschutzsystems entsprechend signifikant gesenkt werden können.

Eine Ausführungsform sieht dabei vor, dass die Ausnehmung bevorzugt, jedoch keinesfalls zwingend, einen im wesentlichen runden bzw. kreisförmigen Querschnitt aufweisen kann.

Eine nächste Ausführungsform kann vorsehen, dass die Ausnehmung kanalartig ausgebildet ist, wobei von der Ausnehmung ausgehend ein sich in Längsrichtung der Ausnehmung erstreckender schlitzartiger Nebenraum verläuft, der auf der jeweiligen Flankenfläche nach Aussen hin mündet. In diesem Nebenraum kommt ein Abschnitt des maskulinen Anschlussteils zur Anlage was einen sicheren passgenauen Sitz der Verbindungsmittel zueinander bzw. miteinander bewirkt.

Das female und das maskuline Anschlussteil können sich bevorzugt über die gesamte Höhe der jeweiligen Flankenfläche erstrecken. Dies hat den Vorteil, dass ein sehr sicherer, vor allem im Hinblick auf größere Wassermassen gebildeter, Verbindungsbereich geschaffen werden kann.

Eine andere bevorzugte Ausführungsform kann vorsehen, dass das maskuline Anschlussteil als Zapfen ausgebildet ist, wobei sich auf der nach Aussen, vom Bauelement wegweisenden Seite des Zapfens eine nach Aussen offene Längsnut erstreckt, in die das Dichtelement einbringbar ist. Die Bauelemente, welche bevorzugt im leeren Zustand zusammengefügt werden, werden über die Verbindungsmittel in der zusammengefügten Position gehalten. In diesem Verbindungsbereich kommt es aufgrund der Abmessungen der Verbindungsmittel zu einer leichten Spaltbildung bzw. zu einem nicht ganz wasserdichten Übergangsbereich von zwei Bauelementen zueinander. Das Dichtelement kommt in diesem Übergangsbereich zur Anlage und dichtet die beiden Verbindungsmittel gegeneinander ab, dergestalt, dass das Dichtelement den Verbindungsbereich zwischen zwei zusammengefügten Verbindungsmitteln wasserdicht verschließt. Dies hat den Vorteil, dass eine über die gesamte Länge im Wesentlichen wasserdichte Ausführungsform des Hochwasserschutzsystems erzielt werden kann.

Eine besonders bevorzugte Ausführungsform sieht dabei vor, dass das als aufblasbarer Schlauch ausgebildet Dichtelement im nicht aufgeblasenen Zustand in die Längsnut einsetzbar ist, wobei ein Abschnitt des Schlauchs im aufgeblasenen Zustand aus der Längsnut herausragt. Ferner kann am Schlauch ein Ventil oder dergleichen vorgesehen sein, mit dem Luft in den Schlauch gefüllt bzw. aus diesem abgelassen werden kann. Es ist natürlich auch denkbar das Dichtelement in einer anderen Art und Weise auszubilden, beispielsweise in der Art eines Füll- oder Quellmaterials, so lange gewährleistet wird, dass das Dichtelement seine abdichtenden Eigenschaften behält.

Der Schlauch beziehungsweise das Dichtelement kann sich dabei bevorzugt über die gesamte Länge der Längsnut erstrecken.

Eine andere bevorzugte Ausführungsform sieht vor, dass das maskuline Anschlusselement als Zylinder bzw. Zylinderförmig und das female Anschlusselement als komplementärer Hohlzylinder ausgebildet ist, wobei das female Anschlusselement den Zylinder radial über die Hälfte seines Umfangs hinaus umfassen kann. Mit anderen Worten umgreift der Hohlzylinder den Zylinder zumindest derart, dass ein verrutschen bzw. leichtes lösen der Verbindungselemente unterbunden wird. In einer bevorzugten Ausführungsform muss deshalb das zylinderförmige Anschlussteil von oben herab in den Hohlzylinder gesteckt werden. Nach diesem Vorgang kann das Bauelement bei Bedarf, über am Bauelement vorgesehene Mittel, mit einem Fluid, bevorzugt mit Wasser, befüllt werden. Die Mittel sind dabei bevorzugt so angebracht, dass der Fluidzulauf in einem oberen Bereich des Bauelements und der Fluidablauf in einem unteren Bereich des Bauelements angeordnet ist.

Die Bauelemente selber können prismenförmig mit zwei zueinander parallelen, zueinander im Prinzip kongruenten Flankenflächen ausgebildet sein. Dies erhöht zum einen die Standfestigkeit des Bauelements und sorgt zum anderen dafür, dass das Bauelement bzw. das Hochwasserschutzsystem bei Nichtbenutzung platzsparend verräumt bzw. gelagert werden kann.

Die Front- und die Rückfläche des Bauelements kann dabei jeweils leicht schräg gestellt sein, wobei die Flächen nach oben zueinander zu verlaufen, so dass sich ein nach oben verjüngender Querschnitt ergibt.

Eine weitere besonders bevorzugte Ausführungsform sieht vor, dass am Bauelement mindestens ein Griffelement vorgesehen sein kann, welches bevorzugt als Griffmulde ausgebildet ist. Mit Hilfe dieser Griffmulde kann das Bauelement bei der Montage oder Demontage der Hochwasserschutzwand leichter gehandhabt werden.

In den Zeichnungen zeigen:
- Fig. 1: ein Bauelement eines Hochwasserschutzsystems;
- Fig. 2: mehrere zu einer Wasserschutzwand zusammengefügte Bauelemente;
- Fig. 3: eine schematische Teilschnittdarstellung des Verbindungsbereichs zweier Bauelemente mit darin angeordnetem Dichtelement.
- Fig. 4: die Seitenansicht auf eine Seitenfläche eines Bauelements mit in der Längsnut angeordnetem Dichtelement.

Fig. 1 zeigt ein Bauelement 2 eines Hochwasserschutzsystems, wobei das Bauelement 2 einstückig im Spritzgießverfahren hergestellt wurde. Das Bauelement weist Verbindungsmittel 3 und 4 auf, wobei das Verbindungsmittel 3 als maskulines Anschlussteil bzw. Zylinder und das Verbindungsmittel 4 als formkomplementär dazu ausgebildetes females Anschlussteil bzw. Hohlzylinder ausgebildet sind. Die Verbindungsmittel 3 und 4 sind an den seitlichen Enden bzw. den seitlichen Flankenflächen angeordnet.

Auf der nach Aussen, vom Bauelement 2 wegweisenden Seite des Zapfens erstreckt sich eine nach Aussen hin offene Längsnut 5 in der ein Dichtelement angeordnet werden kann. Die Längsnut 5 erstreckt sich dabei über die komplette Höhe des Zapfens. Das als Hohlzylinder ausgebildete Verbindungsmittel 4 weist einen sich in Längsrichtung des Hohlzylinders erstreckenden Nebenraum 6 auf, der auf der Flankenfläche nach Aussen mündet.

Auf der Frontfläche 7 bzw. auf der Rückfläche 8 des Bauelements 2 verlaufen Rippen 9, wobei die Rippen 9 zum einen eine Reduzierung des Gewichts und zum anderen Vorteile bei der Herstellung im Spritzgiessverfahren darstellen, da mit Hilfe der Rippen 9 eine schnellere Auskühlung des Bauelements 2 im Herstellungsprozess erzielt werden kann. Die Rippen 9 dienen darüber hinaus noch dazu, die Robustheit des Bauelements 2 zu verstärken bzw. die Standfestigkeit des Bauelements 2 zu erhöhen. Eine horizontal verlaufende Kante 10 unterteilt das Bauelement 2 in einen gerade ausgebildeten Bodenbereich 11 und einen sich daran anschließenden oberen Bereich 12, wobei die Frontfläche 7 bzw. die Rückfläche 8, die den oberen Bereich 12 weitestgehend definieren, jeweils leicht schräg gestellt sind und nach oben hin aufeinander zu verlaufen, so dass sich ein nach oben verjüngender Querschnitt für das Bauelement 2 ergibt.

Im oberen Bereich 12 des Bauelements 2 sind ferner Griffmulden 13 angeordnet die eine leichtere Handhabung des Bauelements, sowohl im gefüllten wie auch ungefüllten Zustand, ermöglichen.

Über einen nicht näher dargestellten Fluidzulauf, z.B. eine Einfüllöffnung 27 mit Schraubdeckel, kann das Bauelement 2 mit beispielsweise Wasser befüllt werden, um die Standfestigkeit des Bauelements 2 zu erhöhen. Über einen Fluidablauf 14 kann das Wasser dann wieder aus dem Bauelement 2 entfernt bzw. abgelassen werden.

Fig. 2 zeigt ein Hochwasserschutzsystem 1 welches eine aus mehreren Bauelementen gebildete Hochwasserschutzwand 15 offenbart. Die Bauelemente sind jeweils über die seitlich an den Flankenflächen angeordneten Verbindungselemente miteinander verbunden. Im Verbindungsbereich zweier Bauelemente, beispielsweise dem Verbindungsbereich 16, kommt nach erfolgter Montage der Hochwasserschutzwand 15, das Dichtelement zur Anlage, wie in Fig. 3 gezeigt. Weiterhin können die Verbindungsmittel 3 und 4 in einer Weise ausgebildet sein und entsprechende Ausformungen aufweisen, dass zwischen zwei aneinandergereihten Bauelementen 2 auch ein Richtungsänderungswinkel α im Bereich von etwa 10-15° (oder mehr) möglich ist. Dies ermöglicht es, dass man mit aneinandergereihten Bauelementen 2 ohne weiteres beispielsweise auch gekrümmten Fluss- oder Strassenverläufen folgen kann. Die dazu nötige formkomplementäre bzw. drehgelenkige Ausbildung der Verbindungsmittel 3 und 4 ist dem Fachmann natürlich bekannt.

Fig. 3 zeigt eine schematische Teilschnittdarstellung des Verbindungsbereichs 16 gem. Fig. 2, wobei zwischen den Bauelementen 17 und 18 das Dichtelement 19 angeordnet ist. Das Dichtelement 19 ist in der in Fig. 1 dargestellten Längsnut des Bauelements 17 angeordnet und dichtet den Verbindungsbereich 16 zumindest bereichsweise ab. Das Dichtelement 19 wird nach dem Einsetzen über ein schematisch dargestelltes Ventil 20 mit Luft beaufschlagt und befüllt. Bei dem Dichtelement 19 handelt es sich um einen aufblasbaren Schlauch, welcher den Bereich zwischen Längsnut und dem entsprechen Wandabschnitt 21 des Hohlzylinders längsseitig komplett abdichtet. Das female Verbindungsmittel 22 bzw. der Hohlzylinder umgreift bzw. hintergreift das maskuline Verbindungsmittel 23 bzw. den Zapfen dergestalt, dass ein versehentliches trennen bzw. verschieben des Verbindungsbereichs 16 unterbunden wird. Das im Verbindungsbereich 16 verlaufende Dichtelement 19 wird somit sicher in der Längsnut des Zapfens gehalten. Dieser sichere Sitz des Dichtelements 19 kann auch dann noch gewährleistet werden, wenn es zu starken Beanspruchungen der Hochwasserschutzwand aufgrund von größeren Wassermengen kommen sollte.

Fig. 4 zeigt in Seitenansicht die Seitenfläche 24 des Bauelements 17 gem. Fig. 3 mit dem in der Längsnut 25 angeordneten Dichtelement 19, welches zur besseren Darstellung schrägliniert dargestellt ist. Das Dichtelement 19 verläuft über die gesamte Höhe des Zapfens bzw. des maskulinen Verbindungsmittels 23. Das Ventil 20 steht zumindest geringfügig über den oberen Rand 26 des Bauelements 17 bzw. des Zapfens über und gewährleistet somit eine leichtere Handhabung.

Der Schlauch, sofern er bis ganz nach unten in die Längsnut 25 eingeführt und dann aufgeblasen wird, nicht nur im Bereich der Längsnut eine Dichtung bilden, sondern wegen der nach aussen konvexen Ausformung des Schlauches im Bodenflächenbereich des Bauelementes (nicht dargestellt), auch nach unten. Somit ist die Dichtheit auch in diesem Bereich gewährleistet.

Weiterhin können an der Bodenfläche des Bauelements 2 Aussparungen 28 vorhanden sein. Die Aussparungen 28 dienen dazu, die Stand- und Rutschfestigkeit der Bauelemente 2 zu verbessern. So können - beispielsweise an Orten, die einer wiederholten Überschwemmungsgefahr ausgesetzt sind - im Boden angebrachte und in die Aussparungen 28 passende Verankerungen vorhanden sein.

Weiterhin können zudem passende Dichtungsbodenmatten 29 aus einem elastischen Material vorgesehen sein, die unter die Bauelemente 2 gelegt werden können. So kann insbesondere bei Unebenheiten des Bodens verhindert werden, dass Wasser zwischen der Bodenfläche und dem Boden durchdringt. Bei weichen Böden, beispielsweise auf Gras, dürfte es in der Regel aber gar nicht notwendig sein.

### Bezugszeichenliste

- 1: Hochwasserschutzsystem
- 2: Bauelement
- 3: Verbindungsmittel
- 4: Verbindungsmittel
- 5: Längsnut
- 6: Nebenraum
- 7: Frontfläche
- 8: Rückfläche
- 9: Rippen
- 10: Kante
- 11: Bodenbereich
- 12: oberer Bereich
- 13: Griffmulde
- 14: Fluidablauf
- 15: Hochwasserschutzwand
- 16: Verbindungsbereich
- 17: Bauelement
- 18: Bauelement
- 19: Dichtelement
- 20: Ventil
- 21: Wandabschnitt
- 22: Verbindungsmittel
- 23: Verbindungsmittel
- 24: Seitenfläche
- 25: Längsnut
- 26: oberer Rand
- 27: Einfüllöffnung
- 28: Aussparung
- 29: Dichtungsbodenmatte
- α: Richtungsänderungswinkel

## Patentansprüche

1. Hochwasserschutzsystem (1), umfassend transportable, mit einem Fluid befüllbare und entleerbare Bauelemente (2, 17, 18), die jeweils zur Bildung einer Hochwasserschutzwand (15) mit den seitlichen Enden aneinander gefügt und durch Verbindungsmittel (3, 4, 22, 23) in der zusammengefügten Position zusammengehalten werden, wobei die Verbindungsmittel (3, 4, 22, 23) zwischen zwei aneinandergereihten Bauelementen (2, 17, 18) drehgelenkartige Ausformungen aufweisen, die einen Richtungsänderungewinkel (α) im Bereich von mindestens 10-15° erlauben, ferner umfassend ein Dichtelement (19), mit dem der zwischen zwei zusammengefügten Bauelementen (2, 17, 18) entstehende Spalt bzw. Verbindungsbereich (16) zumindest bereichsweise abgedichtet werden kann, **dadurch gekennzeichnet, dass** das Dichtelement (19) als aufblasbarer Schlauch ausgebildet ist.

2. Hochwasserschutzsystem nach Anspruch 1, **dadurch gekennzeichnet, dass** die Verbindungsmittel (3, 4, 22, 23) formkomplementär zueinander ausgebildet sind.

3. Hochwasserschutzsystem nach Anspruch 1 oder 2, **dadurch gekennzeichnet, dass** jedes Bauelement (2, 17, 18) mindestens ein auf einer der Flankenflächen des Bauelementes (2, 17, 18) vorgesehenes females Anschlussteil und mindestens ein auf der jeweils anderen Flankenfläche vorgesehenes maskulines Anschlussteil umfasst.

4. Hochwasserschutzsystem nach Anspruch 3, **dadurch gekennzeichnet, dass** das female Anschlussteil als Ausnehmung im Bereich der entsprechenden Flankenfläche und das maskuline Anschlussteil als in die Ausnehmung einbringbarer, von der entsprechenden Flankenfläche abstehender Ansatz ausgebildet ist.

5. Hochwasserschutzsystem nach Anspruch 3 oder 4, ***dadurch gekennzeichnet,* dass** die Ausnehmung einen runden Querschnitt aufweist.

6. Hochwasserschutzsystem nach Anspruch 4 oder 5, **dadurch gekennzeichnet, dass** die Ausnehmung kanalartig ausgebildet ist und von der Ausnehmung ein sich in Längsrichtung der Ausnehmung erstreckender schlitzartiger Nebenraum (6) abgeht, der auf der Flankenfläche nach Aussen mündet.

7. Hochwasserschutzsystem nach einem der Ansprüche 3 bis 6, **dadurch gekennzeichnet, dass** sich das female Anschlussteil und das maskuline Anschlussteil über die gesamte Höhe der jeweiligen Flankenfläche erstrecken.

8. Hochwasserschutzsystem nach einem der Ansprüche 3 bis 7, **dadurch gekennzeichnet, dass** das maskuline Anschlussteil als Zapfen ausgebildet ist, wobei sich auf der nach Aussen, vom Bauelement (2, 17, 18) wegweisenden Seite des Zapfens eine nach Aussen offene Längsnut (5, 25) erstreckt, in die der aufblasbare Schlauch einbringbar ist.

9. Hochwasserschutzsystem nach Anspruch 8, **dadurch gekennzeichnet, dass** der aufblasbare Schlauch im nicht aufgeblasenen Zustand in die Längsnut (5, 25) einsetzbar ist.

10. Hochwasserschutzsystem nach Anspruch 8 oder 9, **dadurch gekennzeichnet, dass** sich der Schlauch über die gesamte Länge der Längsnut (5, 25) erstreckt.

11. Hochwasserschutzsystem nach einem der Ansprüche 3 bis 10, **dadurch gekennzeichnet, dass** das maskuline Anschlusselement als Zylinder und das female Anschlusselement als Hohlzylinder ausgebildet ist, wobei das female Anschlusselement den Zylinder radial über die Hälfte seines Umfangs hinaus umfasst.

12. Hochwasserschutzsystem nach einem der Ansprüche 1 bis 11, ***dadurch gekennzeichnet,* dass** die Bauelemente (2, 17, 18) prismenförmig mit zwei zueinander parallelen, zueinander im Prinzip kongruenten Flankenflächen ausgebildet sind.

13. Hochwasserschutzsystem nach einem der Ansprüche 1 bis 12, **dadurch *gekennzeichnet,* dass** die Bauelemente (2, 17, 18) jeweils eine Frontfläche (7) und eine Rückfläche (8) enthalten, welche jeweils schräg gestellt sind und nach oben aufeinander zu verlaufen, so dass sich ein nach oben verjüngender Querschnitt für das Bauelement (2, 17, 18) ergibt.

14. Hochwasserschutzsystem nach einem der Ansprüche 1 bis 13, **dadurch gekennzeichnet, dass** am Bauelement (2, 17, 18) mindestens ein Griffelement vorgesehen ist, welches vorzugsweise als Griffmulde (13) ausgebildet ist.

15. Hochwasserschutzsystem nach einem der Ansprüche 1 bis 14, ***dadurch gekennzeichnet,* dass** an den Bodenflächen der Bauelemente (2, 17, 18) Aussparungen (28) vorhanden sind, die zur Verankerung der Bauelemente (2, 17, 18) am Boden dienen.

16. Hochwasserschutzsystem nach einem der Ansprüche 1 bis 15, **dadurch gekennzeichnet, dass** die Bauelemente (2, 17, 18) auf elastische Dichtungsbodenmatten (29) stellbar sind.

## Claims

1. Flood protection system (1) comprising transportable structural elements (2, 17, 18) which can be filled with and emptied of fluid and which in order to form a flood protection wall (15) are adjoined to each other with their lateral ends and held together in the adjoined position by means of connection means (3, 4, 22, 23), whereby between two structural elements (2, 17, 18) arranged in a row the connection means (3, 4, 22, 23) have swivel joint-like recesses which allow a direction changing angle (α) within the range of at least 10-15°, and also have a sealing element (19), with which the gap or connection area (16) between the two adjoining structural elements (2, 17, 18) can be sealed off at least in parts, **characterised in that** the sealing element (19) is in the form of an inflatable hose.

2. Flood protection system in accordance with claim 1 **characterised in that** the connection means (3, 4, 22, 23) are designed to complement the shape of each other.

3. Flood protection system in accordance with claim 1 **characterised in that** each structural element (2, 17, 18) comprises at least one female connection part provided on one of the flank surfaces of the structural element (2, 17, 18) and at least one male connection part arranged on the other flank surface.

4. Flood protection system in accordance with claim 3 **characterised in that** the female connection part is designed as a recess in the area of the relevant flank surface and the male connection part is designed as a projection from the relevant flank surface which can be inserted into the recess.

5. Flood protection system in accordance with claim 3 or 4 **characterised in that** the recess has a round cross-section.

6. Flood protection system in accordance with claim 4 of 5 **characterised in that** the recess is designed to be channel-like and originating from the recess is a slit-like secondary space (6) which extends in the longitudinal direction of the recess and is open to the outside on the flank surface.

7. Flood protection system in accordance with any one of claims 3 to 6 **characterised in that** the female connection part and the male connection part extend over the entire height of the relevant flank surface.

8. Flood protection system in accordance with any one of claims 3 to 7 **characterised in that** the male connection part is designed as a peg which on the outside of the peg, facing away from the structural element (2, 17, 18) has a longitudinal groove (5, 25) open to the outside extends into which the inflatable hose can be inserted.

9. Flood protection system in accordance with claim 8 **characterised in that** the inflatable hose is inserted into the longitudinal groove (5, 25) in the non-inflated state.

10. Flood protection system in accordance with claim 8 or 9 **characterised in that** the hose extends over the entire length of the longitudinal groove (5, 25).

11. Flood protection system in accordance with any one of claims 3 to 10 **characterised in that** the male connection element is designed as a cylinder and the female connection element is designed as a hollow cylinder, whereby the female connection element radially covers the cylinder over half of its circumference.

12. Flood protection system in accordance with any one of claims 1 to 11 **characterised in that** the structural elements (2, 17, 18) are designed as prism-like with two parallel, in principle congruent flank surfaces.

13. Flood protection system in accordance with any one of claims 1 to 12 **characterised in that** the structural elements (2, 17, 18) each have a front surface (7) and a rear surface (8) which are each oblique and run towards each other in the upward direction so that a cross-section of the structural element (2, 17, 18) tapering towards the top is created.

14. Flood protection system in accordance with any one of claims 1 to 13 **characterised in that** at least one grip element is provided on the structural element (2, 17, 18) which is preferably designed as a grip recess (13).

15. Flood protection system in accordance with any one of claims 1 to 14 **characterised in that** on the base surfaces of the structural element (2, 17, 18) there are recesses (28) serving to anchor the structural elements (2, 17, 18) on the ground.

16. Flood protection system in accordance with any one of claims 1 to 15 **characterised in that** the structural elements (2, 17, 18) can be positioned on elastic sealing base mats (29).

## Revendications

1. Système de protection contre les crues (1) comprenant des éléments de construction transportables (2, 17, 18) aptes à être remplis de fluide et vidés, qui sont assemblés par leurs extrémités latérales pour former un mur de protection contre les crues (15) et maintenues dans la position assemblée par des moyens de liaison (3, 4, 22, 23), dans lequel les moyens de liaison (3, 4, 22, 23) comportent des formations du genre articulations entre deux éléments de construction (2, 17, 18) consécutifs, lesquelles permettent un angle de changement de direction (α) d'au moins 10 à 15°, comprenant en outre un élément d'étanchéité (19) permettant de rendre étanche au moins par endroits la fente ou la zone de liaison (16) apparaissant entre deux éléments de construction assemblés (2, 17, 18), **caractérisé en ce que** l'élément d'étanchéité (19) est conçu comme un tuyau gonflable.

2. Système de protection contre les crues selon la revendication 1, **caractérisé en ce que** les moyens de liaison (3, 4, 22, 23) sont conçus de manière à présenter des formes complémentaires.

3. Système de protection contre les crues selon la revendication 1 ou 2, **caractérisé en ce que** chaque élément de construction (2, 17, 18) comprend au moins une pièce de raccordement femelle prévue sur l'une des surfaces de flanc de l'élément de construction (2, 17, 18), ainsi qu'au moins une pièce de raccordement mâle prévue sur l'autre surface de flanc respective.

4. Système de protection contre les crues selon la revendication 3, **caractérisé en ce que** la pièce de raccordement femelle est conçue comme un évidement dans la région de la surface de flanc correspondante, et la pièce de raccordement mâle est conçue comme un appendice faisant saillie sur la surface de flanc correspondante, apte à être introduit dans l'évidement.

5. Système de protection contre les crues selon la revendication 3 ou 4, **caractérisé en ce que** l'évidement présente une section transversale ronde.

6. Système de protection contre les crues selon la revendication 4 ou 5, **caractérisé en ce que** l'évidement est formé à la manière d'un canal, et un espace secondaire (6) du genre fente s'étendant à partir de l'évidement, dans le sens longitudinal de l'évidement, débouchant à l'extérieur sur la surface de flanc.

7. Système de protection contre les crues selon l'une des revendications 3 à 6, **caractérisé en ce que** la pièce de raccordement femelle et la pièce de raccordement mâle s'étendent sur toute la hauteur de la surface de flanc respective.

8. Système de protection contre les crues selon l'une des revendications 3 à 7, **caractérisé en ce que** la pièce de raccordement mâle est conçue comme un téton, où une rainure longitudinale (5, 25) ouverte vers l'extérieur s'étend du côté du téton qui est tourné vers l'extérieur et détourné de l'élément de construction (2, 17, 18), dans laquelle peut être introduit le tuyau gonflable.

9. Système de protection contre les crues selon la revendication 8, **caractérisé en ce qu'**à l'état non gonflé, le tuyau gonflable peut être placé dans la rainure longitudinale (5, 25).

10. Système de protection contre les crues selon la revendication 8 ou 9, **caractérisé en ce que** le tuyau s'étend sur toute la longueur de la rainure longitudinale (5, 25).

11. Système de protection contre les crues selon l'une des revendications 3 à 10, **caractérisé en ce que** la pièce de raccordement mâle est conçue comme un cylindre et la pièce de raccordement femelle est conçue comme un cylindre creux, où la pièce de raccordement femelle entoure le cylindre radialement au-delà de la moitié de son pourtour.

12. Système de protection contre les crues selon l'une des revendications 1 à 11, **caractérisé en ce que** les éléments de construction (2, 17, 18) sont conçus en forme de prismes avec deux surfaces de flans parallèles entre elles et coïncidant en principe l'une avec l'autre.

13. Système de protection contre les crues selon l'une des revendications 1 à 12, **caractérisé en ce que** les éléments de construction (2, 17, 18) comportent respectivement une surface frontale (7) et une surface arrière (8), disposées en biais et concourantes vers le haut, de manière à donner à l'élément de construction (2, 17, 18) une section transversale qui s'affine vers le haut.

14. Système de protection contre les crues selon l'une des revendications 1 à 13, **caractérisé en ce qu'**il est prévu au moins un élément de préhension sur l'élément de construction (2, 17, 18), de préférence conçu comme une cavité de préhension (13).

15. Système de protection contre les crues selon l'une des revendications 1 à 14, **caractérisé en ce que** des échancrures (28) sont prévues dans les surfaces de fond des éléments de construction (2, 17, 18), pour l'ancrage des éléments de construction (2, 17, 18) dans le fond.

16. Système de protection contre les crues selon l'une des revendications 1 à 15, **caractérisé en ce que** les éléments de construction (2, 17, 18) peuvent être placés sur des tapis d'étanchéité élastiques (19).
